# EUROPÄISCHE PATENTSCHRIFT

(11) **EP 1 022 443 B1**
(45) Veröffentlichungstag und Bekanntmachung des Hinweises auf die Patenterteilung: **08.08.2001**
(21) Anmeldenummer: 99100855.8
(22) Anmeldetag: 19.01.1999
(51) Int. Cl.: F01L 13/00

(54) **Vorrichtung zur variablen Steuerung eines Ventils einer Brennkraftmaschine**
Variable valve drive for internal combustion engine
Dispositif de commande variable pour soupape de moteur a combustion interne

(43) Veröffentlichungstag der Anmeldung: 26.07.2000
(73) Patentinhaber: Ford Global Technologies, Inc., Dearborn, Michigan 48126 (US)
(72) Erfinder: Bartsch, Günter, 53909 Zülpich (DE)
(74) Vertreter: Bonsmann, Manfred, Dipl.-Ing.

(56) Entgegenhaltungen:
- DE-A- 19 600 536
- DE-A- 19 701 201
- US-A- 5 052 350

## Beschreibung

Die Erfindung bezieht sich auf eine Vorrichtung zur variablen Steuerung eines Ventils einer Brennkraftmaschine, mit zwei Nockenwellen zum Öffnen und Schließen des Ventils, deren Phasenlage zueinander zur Veränderung von Hub und/oder Öffnungsdauer des Ventils veränderbar ist, ferner mit einer Abtasteinrichtung zum gleichzeitigen Abtasten der Nockenkonturen beider Nockenwellen und mit einer Betätigungseinrichtung zum Übertragen der Bewegung der Abtasteinrichtung auf das Ventil, wobei das Ventil durch eine Ventilfeder in Schließstellung vorgespannt ist.

Derartige Vorrichtungen sind beispielsweise aus der EP 0 659 232 B1 bekannt. In Verbindung mit der Ausbildung der Betätigungseinrichtung als Schlepphebel ist auf diesem eine Gleitbahn vorgesehen, auf der die Abtasteinrichtung hin- und herbeweglich geführt bzw. gelagert ist. Mittels einer Druckfeder wird die Abtasteinrichtung an einer der Nockenwellen in einer definierten Anlage gehalten. Hierbei kann in einer Zylinderfläche der einen Nockenwelle ein zusätzliches Anschlagelement gelagert sein, das sich mit einem Kreiskörper am Schlepphebel und in Schließstellung des Ventils zusätzlich an einer Zylinderfläche der anderen Nockenwelle abstützt. Nachteilig ist bei diesen vorbekannten Vorrichtungen, daß bei linearen Gleitverschiebungen die Schmierbedingungen ungünstig sind und dadurch Reibung und Verschleiß relativ hoch sind. Zudem wird durch eine erhöhte Reibung auch der Kraftstoffverbrauch erhöht.

Bei einer alternativen Ausführungsform sind zwei Abtasteinrichtungen vorgesehen, deren eine an einem Schwinghebel angebracht ist und deren andere von einem Anlenkhebel getragen wird. Der Schwinghebel betätigt das Ventil und ist an einem Ende des Anlenkhebels drehbar gelagert. Der Anlenkhebel ist am anderen Ende ortsfest gelagert und wird von einer Feder zu einer der Nockenwellen hin vorgespannt. Die Ausbildung eines Schwinghebels und der zusätzlichen Abtasteinrichtung sind fertigungs- und montageaufwendig.

Demgegenüber liegt der vorliegenden Erfindung die Aufgabe zugrunde, eine gattungsgemäße Vorrichtung so zu verbessern, daß sie sowohl reibungs- und verschleißarm als auch einfach ausgebildet ist.

Erfindungsgemäß wird diese Aufgabe bei einer Vorrichtung der eingangs genannten Art dadurch gelöst, daß die Abtasteinrichtung am Ende einer Gelenkstange drehbar befestigt ist, deren anderes Ende an der Betätigungseinrichtung drehbar befestigt ist.

Bei einer erfindungsgemäßen Vorrichtung ist die die beiden Nockenwellen gleichzeitig abtastende Abtasteinrichtung nur über eine einfache Gelenkstange in der Art eines Pleuels mit der Betätigungseinrichtung verbunden. Hierdurch wird zum einen die Anzahl der erforderlichen Bauteile gering gehalten und zudem deren konstruktive Ausbildung sehr einfach. Zum anderen bewegt sich die Abtasteinrichtung auf einer kreisförmigen Bahn um den zwischen Gelenkstange und Betätigungseinrichtung ausgebildeten Gelenkpunkt, wodurch ausschließlich Drehbewegungen auftreten. So ergeben sich bei einfachem Aufbau Reibleistungsvorteile und Verschleißminderung.

Vorteilhafterweise ist die Abtasteinrichtung durch auf einer gemeinsamen Achse angeordnete Rollen gebildet. Mit dieser Maßnahme wird eine einfache drehbare Befestigung der Abtasteinrichtung am Ende der Gelenkstange erreicht und somit der Fertigungsaufwand weiter reduziert.

In günstiger Weiterbildung der Erfindung ist die Abtasteinrichtung durch eine Federeinrichtung in Anlage an mindestens einer Nockenwelle gehalten. Hierdurch befindet sich die Abtasteinrichtung zu jeder Zeit in einer definierten Lage.

In einer bevorzugten Ausführungsform der Erfindung ist das Betätigungselement als Schlepphebel ausgebildet und die Gelenkstange zwischen der Auflage des Schlepphebels auf dem Ventil und der ortsfesten Lagerung des Schlepphebels an diesem drehbar befestigt. Mit diesen Maßnahmen kann zum einen ein Übersetzungsverhältnis zwischen der Bewegung der Abtasteinrichtung und der Bewegung des auf dem Ventil aufliegenden Auflagepunktes des Schlepphebels bestimmt werden, wobei die Übersetzung umso größer ist, je näher die Gelenkstange an der ortsfesten Lagerung des Schlepphebels befestigt ist. Zum anderen wird mit diesem Abstand die Geschwindigkeit der auftretenden Drehbewegung beeinflußt, wodurch wiederum die entstehende Reibung verringert werden kann.

Dabei ist ganz besonders bevorzugt die Abtasteinrichtung durch eine im wesentlichen in Längsrichtung des Schlepphebels wirkende Federkraft in Anlage an mindestens einer Nokkenwelle gehalten. Mit diesen Maßnahmen wird auf einfache Weise eine definierte Lage der Abtasteinrichtung beibehalten.

In einer ebenfalls bevorzugten Ausgestaltung der Erfindung kann das Betätigungselement als Tassenstößel ausgebildet sein und die Gelenkstange in Verlängerung der Mittenachse des Ventils am Tassenstößel angreifen. Dies führt zu einer kompakteren Ausbildung einer erfindungsgemäßen Vorrichtung. Ihr Bauraumbedarf wird soweit minimiert, daß sie in einen gewöhnlichen Tassenstößelmotor ohne Rückwirkung auf die Lage des Einspritzventils und die Einlaßkanalkonfiguration eingebaut werden kann. Auf diese Weise kann ein Motor, der bereits einen Stößel-Ventiltrieb aufweist, durch einfaches Austauschen in einen Motor mit variabler Ventilsteuerung geändert werden. Mit relativ wenig Aufwand kann so aus einem Motor ohne variable Ventilsteuerung ein höherwertiger Motor geschaffen werden.

Ganz besonders vorteilhaft ist es dabei, wenn die Federeinrichtung eine die Ventilfeder umgebende Spiralfeder aufweist, deren eines Ende zum Ventil ortsfest gehalten ist, deren anderes Ende am Tassenstößel anliegt und die die Abtasteinrichtung in Anlage an beiden Nockenwellen hält. Hierdurch wird eine Klaffung auch zur zweiten Nockenwelle vermieden, so daß die Anlage der Abtasteinrichtung an beiden Nockenwellen definiert ist.

Vorzugsweise sind die drehbaren Befestigungen der Abtast- und Betätigungseinrichtung an der Gelenkstange als Gleitlager ausgebildet.

In einer alternativen, ebenfalls bevorzugten Ausführungsform der Erfindung können die drehbaren Befestigungen der Abtast- und Betätigungseinrichtung an der Gelenkstange als Nadellager ausgebildet sein. Im Vergleich zu anderen Wälzlagern -z. B. Rollenlagern oder Kugellagern- sind Nadellager besonders für Stoßbelastungen und Schwenkbewegungen geeignet und außerdem leichter, was zu einer nicht unerheblichen Gewichtsersparnis führt.

Nachfolgend wird die Erfindung anhand der Zeichnungen beispielshalber noch näher erläutert. Es zeigen:
- Fig. 1: eine Vorderansicht einer ersten Ausführungsform einer erfindungsgemäßen Vorrichtung im eingebauten Zustand;
- Fig. 2: eine der Fig. 1 ähnliche Ansicht einer zweiten Ausführungsform einer erfindungsgemäßen Vorrichtung;
- Fig. 3: eine der Fig. 1 ähnliche Ansicht einer dritten Ausführungsform einer erfindungsgemäßen Vorrichtung; und
- Fig. 4: eine Teil-Seitenansicht der Ausführungsform aus Fig. 3.

Das in Fig. 1 dargestellte Ausführungsbeispiel einer erfindungsgemäßen Vorrichtung weist zwei Nockenwellen 1a, 1b, als Abtasteinrichtung ein Rollenpaket 2, als Betätigungseinrichtung einen Schlepphebel 3 sowie eine Gelenkstange 4 auf, mittels der das Rollenpaket 2 mit dem Schlepphebel 3 verbunden ist.

Die beiden Nockenwellen la, 1b weisen Nockenkonturen 5a, 5b auf, die jeweils einen Bereich 6 geringer Erhöhung zum Schließen des Ventils 7 und einen Bereich 8 größerer Erhöhung zum Öffnen des Ventils 7 ausbilden. Beide Nockenkonturen 5a, 5b können gleichzeitig an dem Rollenpaket 2 anliegen, so daß das Rollenpaket 2 die Summe der beiden Nockenkonturen 5a, 5b abtastet und über die Gelenkstange 4 und den Schlepphebel 3 an das Ventil 7 weitergibt. Durch Veränderung der Phasenlage der beiden Nockenwellen 1a, 1b zueinander kann der durch die Überlagerung der beiden Nockenkonturen 5a, 5b resultierende Hub und/oder die resultierende Öffnungsdauer des Ventils 7 verändert werden, wodurch eine variable Steuerung des Ventils 7 ermöglicht ist.

Das Rollenpaket 2 besteht im dargestellten Beispiel (vgl. Fig. 4) aus drei zueinander parallelen Rollen 2a, 2b, 2c, die auf einer gemeinsamen Achse 9 mit Abstand 10 voneinander in Achsenlängsrichtung angeordnet sind.

Die Gelenkstange 4 ist U- bzw. gabelförmig ausgebildet, wobei die beiden Schenkel 11, 12 des U sich in die beiden Abstände 10a, 10b bzw. Zwischenräume zwischen den Rollen 2a, 2b, 2c hineinerstrecken und die Achse 9 in Durchgangsöffnungen drehbar lagern. In der Basis des U erstreckt sich parallel zur Achse 9 eine weitere Durchgangsöffnung, durch die hindurch ein Bolzen 13 läuft, mit dem die Gelenkstange 4 drehbar am Schlepphebel 3 (Fig. 1) gelagert ist.

Der Schlepphebel 3 ist am einen Ende 14 ortsfest drehbar gelagert und liegt mit seinem anderen Ende 15 auf dem Ventil 7 auf. Zwischen dem Auflagepunkt 14 des Schlepphebels 3 und dessen ortsfester Lagerung 15 ist das Drehlager 13 angeordnet, mit dem die Gelenkstange 4 am Schlepphebel 3 drehbar befestigt ist.

Das Rollenpaket 2 wird mittels einer Druckfeder 16 in Anlage an einer der Nockenwellen la gehalten. Die Druckfeder 16 kann beispielsweise als Spiralfeder ausgebildet sein, die mit ihrem einen Ende an dem Rollenpaket 2 anliegt und deren anderes Ende sich an einem Widerlager 17 abstützt, das an dem ortsfest gelagerten Ende 15 des Schlepphebels 3 angeformt ist.

Das Ventil 7 ist als Tellerventil ausgebildet, das in einer Ventilführung 18 gleitbeweglich gelagert ist und von einer Ventilfeder 19 zur Anlage an einem (nicht dargestellten) Ventilsitz vorgespannt wird. Die Ventilfeder 19 ist als Spiralfeder ausgebildet, deren eines Ende an der Ventilführung 18 ortsfest gelagert ist und deren anderes Ende gegen die Unterseite eines am Ventilschaft angebrachten Ventilfedertellers 20 drückt.

Am freien Ende des Schlepphebels 3 ist ein Anschlag 21 angebracht, der an einer Zylinderfläche einer Nockenwelle la anliegt und mit dem das Ventil 7 in dessen geschlossenem Zustand in einer definierten Lage gehalten wird.

Bei dem in Fig. 2 dargestellten Ausführungsbeispiel ist als Betätigungseinrichtung ein Tassenstößel 22 vorgesehen, dessen offene Seite den Nockenwellen la, 1b zugewandt ist. Die Gelenkstange 4 ist an dem Tassenstößel 22 mittels eines Drehlagers 13 angebracht, das am Boden 23 des Tassenstößels 22 angeordnet ist.

Zusätzlich zur Ventilfeder 19 ist bei diesem Ausführungsbeispiel noch eine zweite Spiralfeder 24 vorgesehen, die die Ventilfeder 19 konzentrisch umschließt. Diese zweite Spiralfeder 24 ist mit ihrem einen Ende - wie die Ventilfeder 19 - an der Ventilführung 18 ortsfest gelagert und liegt mit ihrem anderen Ende an der dem Ventil 7 zugewandten Seite des Bodens 23 des Tassenstößels 22 an. Durch diese zweite Spiralfeder 24 wird der Tassenstößel 22 und mit ihm die Gelenkstange 4 und das Rollenpaket 2 zu den Nockenwellen 1a, 1b hingedrückt, wodurch das Rollenpaket 2 immer an beiden Nokkenwellen 1a, 1b anliegt.

In den Figuren 3 und 4 ist ein weiteres Ausführungsbeispiel mit einem Tassenstößel 25 als Betätigungseinrichtung dargestellt. Die offene Seite des Tassenstößels 25 ist hierbei dem Ventil 7 zugewandt. Das Drehlager 13 zum Anschluß der Gelenkstange 4 ist an der den Nockenwellen 1a, 1b zugewandten Seite des Bodens 23 des Tassenstößels 25 angebracht.

Mittels einer (nur in Fig. 3 dargestellten) Biegefeder 26 wird das Rollenpaket 2 an eine der Nockenwellen 1a angedrückt. Die Biegefeder 26 ist V-förmig ausgebildet, wobei sie um das Drehlager 13 herumgeführt ist und mit der Außenseite eines Schenkels 27 am Rollenpaket 2 und mit der Außenseite des anderen Schenkels 28 am Boden 23 des Tassenstößels 25 anliegt.

## Patentansprüche

1. Vorrichtung zur variablen Steuerung eines Ventils einer Brennkraftmaschine, mit
- zwei Nockenwellen zum Öffnen und Schließen des Ventils, deren Phasenlage zueinander zur Veränderung von Hub und/oder Öffnungsdauer des Ventils veränderbar ist,
- einer Abtasteinrichtung zum gleichzeitigen Abtasten der Nockenkonturen beider Nockenwellen und mit
- einer Betätigungseinrichtung zum Übertragen der Bewegung der Abtasteinrichtung auf das Ventil, wobei das Ventil durch eine Ventilfeder in Schließstellung vorgespannt ist,
dadurch gekennzeichnet,
daß die Abtasteinrichtung (2) am Ende einer Gelenkstange (4) drehbar um eine relativ zur Gelenkstange feste Achse (9) befestigt ist, deren anderes Ende an einem nicht-ortsfesten Punkt der Betätigungseinrichtung (3, 22, 25) drehbar befestigt ist.

2. Vorrichtung nach Anspruch 1, dadurch gekennzeichnet, daß die Abtasteinrichtung (2) durch auf einer gemeinsamen Achse (9) angeordnete Rollen (2a, 2b, 2c) gebildet ist.

3. Vorrichtung nach Anspruch 1 oder 2, dadurch gekennzeichnet, daß die Abtasteinrichtung (2) durch eine Federeinrichtung (16, 24, 26) in Anlage an mindestens einer Nokkenwelle (1a) gehalten ist.

4. Vorrichtung nach einem der Ansprüche 1 bis 3, dadurch gekennzeichnet, daß das Betätigungselement als Schlepphebel (3) ausgebildet ist und die Gelenkstange (4) zwischen der Auflage (14) des Schlepphebels (3) auf dem Ventil (7) und der ortsfesten Lagerung (15) des Schlepphebels (3) an diesem drehbar befestigt ist.

5. Vorrichtung nach Anspruch 3 und 4, dadurch gekennzeichnet, daß die Abtasteinrichtung (2) durch eine im wesentlichen in Längsrichtung des Schlepphebels (3) wirkende Federkraft (16) in Anlage an mindestens einer Nockenwelle (la) gehalten ist.

6. Vorrichtung nach einem der Ansprüche 1 bis 3, dadurch gekennzeichnet, daß das Betätigungselement als Tassenstößel (22, 25) ausgebildet ist und die Gelenkstange (4) in Verlängerung der Mittenachse des Ventils (7) am Tassenstößel (22, 25) angreift.

7. Vorrichtung nach Anspruch 6, dadurch gekennzeichnet, daß die Federeinrichtung eine die Ventilfeder (19) umgebende Spiralfeder (24) aufweist, deren eines Ende zum Ventil (7) ortsfest gehalten ist, deren anderes Ende am Tassenstößel (22, 25) anliegt und die die Abtasteinrichtung (2) in Anlage an beiden Nockenwellen (1a, 1b) hält.

8. Vorrichtung nach einem der Ansprüche 1 bis 7, dadurch gekennzeichnet, daß die drehbaren Befestigungen der Abtast- und der Betätigungseinrichtung (2; 3, 22, 25) an der Gelenkstange (4) als Gleitlager ausgebildet sind.

9. Vorrichtung nach einem der Ansprüche 1 bis 7, dadurch gekennzeichnet, daß die drehbaren Befestigungen der Abtast- und der Betätigungseinrichtung (2; 3, 22, 25) an der Gelenkstange (4) als Nadellager ausgebildet sind.

## Claims

1. Variable valve drive for an internal combustion engine, with
- two camshafts for opening and closing the valve, whose phase position to each other can be changed for the purpose of changing lift and / or opening duration of the valve,
- a sensor device for the simultaneous sensing of the cam contours of both camshafts and with
- an activation device for transferring the movement of the sensor device onto the valve, wherein the valve is pre-stressed through a valve spring in closed position,
characterised in that
the sensor device (2) is secured on the end of a joint rod (4) rotating round a shaft (9) which is fixed relative to the joint rod, whose other end is secured rotating on a non-fixed point of the activation device (3, 22, 25).

2. Device according to Claim 1, characterised in that the sensor device (2) is formed through rolls (2a, 2b, 2c) positioned on a common shaft (9).

3. Device according to Claim 1 or 2, characterised in that the sensor device (2) is held through a spring device (16, 24, 26) against at least one camshaft (1a).

4. Device according to one of the Claims 1 to 3,
characterised in that the activation element is formed as a cam follower (3) and the joint rod (4) is secured between the contact bearing position (14) of the cam follower (3) on the valve (7) and the fixed bearing (15) of the cam follower (3) on this in a rotating way.

5. Device according to Claim 3 and 4, characterised in that the sensor device (2) is held through a spring force (16) working essentially in longitudinal direction of the cam follower (3) against at least one camshaft (1a).

6. Device according to one of the Claims 1 to 3,
characterised in that the activation element is formed as a bucket tappet (22, 25) and the joint rod (4) in prolongation of the middle axis of the valve (7) contacts on the bucket tappet (22, 25).

7. Device according to Claim 6, characterised in that the spring device has a coil spring (24) surrounding the valve spring (19), wherein one end of this coil spring (24) is held in a fixed way to the valve (7), and whose other end lies against the bucket tappet (22, 25) and which holds the sensor device (2) against both camshafts (1a, 1b).

8. Device according to one of the Claims 1 to 7,
characterised in that the rotating attachments of the sensor device and the activation device (2; 3, 22, 25) on the joint rod (4) are formed as plain bearings.

9. Device according to one of the Claims 1 to 7,
characterised in that the rotating attachments of the sensor device and the activation device (2; 3, 22, 25) on the joint rod (4) are formed as needle bearings.

## Revendications

1. Dispositif de commande variable d'une soupape de moteur à combustion interne, comprenant
- deux arbres à cames destinés à ouvrir et à fermer la soupape, et dont la position synchrone relative peut être modifiée afin de faire varier la course et/ou la durée d'ouverture de ladite soupape,
- un système d'exploration conçu pour palper, simultanément, les profils de cames des deux arbres à cames, et
- un système d'actionnement pour répercuter le mouvement dudit système d'exploration sur la soupape, ladite soupape étant préchargée en position de fermeture par l'intermédiaire d'un ressort obturateur,
caractérisé par le fait
que le système d'exploration (2) est fixé à l'extrémité d'une tige articulée (4), avec faculté de rotation autour d'un axe (9) fixe par rapport à ladite tige articulée, l'autre extrémité de ladite tige étant fixée, avec faculté de rotation, à un point mobile du système d'actionnement (3, 22, 25).

2. Dispositif selon la revendication 1, caractérisé par le fait que le système d'exploration (2) est formé pars des galets (2a, 2b, 2c) calés sur un axe commun (9).

3. Dispositif selon la revendication 1 ou 2, caractérisé par le fait que le système d'exploration (2) est maintenu appliqué contre au moins un arbre à cames (la), par l'intermédiaire d'un système élastique (16, 24, 26).

4. Dispositif selon l'une des revendications 1 à 3, caractérisé par le fait que l'élément d'actionnement est réalisé en tant que levier coulissant (3) et la tige articulée (4) est fixée audit levier, avec faculté de rotation, entre l'appui (14) dudit levier coulissant (3) sur la soupape (7), et la portée fixe (15) dudit levier coulissant (3).

5. Dispositif selon les revendications 3 et 4, caractérisé par le fait que le système d'exploration (2) est maintenu appliqué contre au moins un arbre à cames (1a), par la force d'un ressort (16) agissant pour l'essentiel dans le sens longitudinal du levier coulissant (3).

6. Dispositif selon l'une des revendications 1 à 3, caractérisé par le fait que l'élément d'actionnement est réalisé sous la forme d'un coulisseau à cloche (22, 25), et la tige articulée (4) vient en prise avec ledit coulisseau à cloche (22, 25) dans le prolongement de l'axe médian de la soupape (7).

7. Dispositif selon la revendication 6, caractérisé par le fait que le système élastique présente un ressort hélicoïdal (24) qui ceinture le ressort obturateur (19), dont l'une des extrémités est maintenue fixe par rapport à la soupape (7), dont l'autre extrémité est appliquée contre le coulisseau à cloche (22, 25), et qui maintient le système d'exploration (2) appliqué contre les deux arbres à cames (1a, 1b).

8. Dispositif selon l'une des revendications 1 à 7, caractérisé par le fait que les fixations tournantes des systèmes d'exploration et d'actionnement (2 ; 3, 22, 25), sur la tige articulée (4), sont réalisées sous la forme de coussinets de glissement.

9. Dispositif selon l'une des revendications 1 à 7, caractérisé par le fait que les fixations tournantes des systèmes d'exploration et d'actionnement (2 ; 3, 22, 25), sur la tige articulée (4), sont réalisées sous la forme de paliers à aiguilles.
